# EUROPÄISCHE PATENTANMELDUNG

(11) **EP 0 053 299 A1**
(43) Veröffentlichungstag der Anmeldung: **09.06.1982**
(21) Anmeldenummer: 81109490.3
(22) Anmeldetag: 03.11.1981
(51) Int. Cl.: E01F 9/06

(54) **Nagel zur Fahrbahnmarkierung**

(30) Priorität: 05.12.1980 DE 8032348 U
(71) Anmelder: Silbernagel, Hermann, D-68169 Mannheim (DE)
(72) Erfinder: Silbernagel, Hermann, D-68169 Mannheim (DE)
(74) Vertreter: Ratzel, Gerhard, Dr.

(57) **Zusammenfassung**

Nagel, bei dem der Nagelkopf (1) an seiner flachen Unterseite eine Klebeschicht (2) aufweist, die vorzugsweise aus einem Zwei-Komponenten-Kaltkleber besteht. Nach einer weiteren bevorzugten Ausführungsform ist die freie Oberfläche (10) der Klebeschicht von einer Folie (4) bedeckt, wobei zwischen der Klebeschicht und der Folie ein inertes Gas (3) angeordnet ist. Der Nagelkopf kann kalottenförmig sein und mindestens eine Aussparung (5) mit mindestens einem Leuchtauge (7) aufweisen, wobei die Aussparung eine zur flachen Unterseite des Nagelkopfes etwa senkrechte Fläche besitzt. Ferner kann die gekrümmte Oberfläche (8) des Nagelkopfes Erhebungen (6) aufweisen, wobei die Erhebungen halbkugelförmig oder länglich ausgebildet sein können. Schliesslich kann die Klebeschicht aus einer solchen Klebemasse bestehen, die durch Zutritt von Feuchtigkeit automatisch aushärtet.

## Beschreibung

Die Erfindung betrifft einen Nagel zur Fahrbahnmarkierung.

Es sind Nägel zur Fahrbahnmarkierung bekannt, die mittels Heißschmelzkleber auf den zu markierenden Fahrbahnbelag geklebt werden. Dabei sind arbeitsaufwendige Maßnahmen nötig, nämlich den Heißsohmelzkleber zu erwärmen und dann auf die flache Unterseite des Nagels aufzutragen. Will man diese Art von Plarkierungsnägeln auf Straßen von Ländern mit heißem Klima, insbesondere von Ländern in der Nähe des Äquators, verwenden, versagt der Heißschmelzkleber, weil er zu schmelzen beginnt und damit keine feste Verbindung des Nagels mit der Fahrbahn gegeben ist.

Der Erfindung liegt die Aufgabe zugrunde, einen Nagel zur Fahrbahnmarkierung mit Klebeschicht zu ermöglichen, wobei erstens eine besonders einfache Aufbringungsweise des Nagels auf die Fahrbahn und zweitens eine feste Verbindung zwischen Nagel und Fahrbahn gewährleistet ist..

Diese Aufgabe wird erfindungsgemäß dadurch gelöst, daß der Nagelkopf des Nagels zur Fahrbahnmarkierung an seiner flachen Unterseite eine Klebeschicht aufweist.

Vorzugsweise besteht die Klebeschicht aus einem Zwei- Komponenten-Kalt-Kleber. Dieser besondere Zwei-Komponenten-Kalt-Kleber ermöglicht eine besonders feste Verbindung zwischen Nagel und der zu markierenden Fahrbahn. Auch bei hohen Umgebungstemperaturen bleibt der Nagel fest mit dem Fahrbahnbelag verbunden. Ein Schmelzen des Klebers ist nicht möglich.

Gemäß einer weiteren bevorzugten Ausführungsform ist die freie Oberfläche der Klebeschicht von einer Folie bedeckt, wobei zwischen der Klebeschicht und der Folie ein inertes Gas angeordnet ist.

Das mittels einer Folie eingeschlossene inerte Gas verhindert ein Aushärten der Klebeschicht, so daß die Nägel auch längere Zeit transportiert bzw. gelagert werden können.

Vorzugsweise ist der Nagelkopf kalottenförmig.

Gemäß einer weiteren bevorzugten Ausführungsform weist der Nagelkopf mindestens eine Aussparung mit mindestens einem Leuchtauge auf.

Die Aussparungen sind für Leuchtaugen vorgesehen. Diese Leuchtaugen dienen der Fahrbahnmarkierung bei Nacht.

Vorzugsweise weist die Aussparung eine zur flachen Unterseite des Nagelkopfes etwa senkrechte Fläche auf.

Diese die Leuchtaugen tragende Fläche ist leicht geneigt, so daß beim Auftreffen eines Scheinwerferstrahles eine maximale Ausleuchtung und damit optimale Reflexion gegeben ist.

Gemäß einer weiteren bevörzugten Ausführungsform weist die gekrümmte Oberfläche des Nagelkopfes Erhebungen auf.

Vorzugsweise sind die Erhebungen auf der gekrümmten Oberfläche des Nagelkopfes halbkugelförmig oder länglich mit halbkreisförmigem Querschnitt.

Diese Erhebungen dienen der Sicherheit. Durch die rauhe Oberfläche wird ein Rutschen der Reifen auf den Markierungsnägeln vermieden.

Die mit dieser Erfindung erzielten Vorteile bestehen insbesondere darin, daß die Markierungsnägel in einfacher Weise auf die Fahrbahn gebracht werden können und daß eine feste Verbindung mit der Fahrbahndecke, insbesondere auch mit Fahrbahndecken in heißen Ländern, gewährleistet ist.

Ein Ausführungsbeispiel der Erfindung ist in der Zeichnung dargestellt und wird im folgenden näher beschrieben. Es zeigen:
Figur 1 Einen Schnitt eines Markierungsnagels,
Figur 2 einen Schnitt eines Markierungsnagels mit Folie.

In Figur 1 ist der Nagelkopf 1 mit der Klebeschicht 2 zu sehen. Ferner sind die Aussparungen 5 mit den Leuchtaugen 7 dargestellt. Die zur flachen Unterseite des Nagelkopfes 9 etwa senkrechte Fläche der Aussparung 11 tragen die Leuchtaugen 7. Wahlweise kann eine Aussparung 5 oder beide Aussparungen 5 mit Leuchtaugen 7 versehen sein, je nach dem ob der Markierungsnagel auf Einbahnstraßen oder auf Straßen mit Gegenverkehr verwendet wird.

Die Fläche 11 der Aussparung 5 ist so geneigt, daß sich bei Auftreffen eines Scheinwerferstrahles auf die Leuchtaugen 7 eine optimale Ausleuchtung ergibt. Auf der gekrümmten Oberfläche 8 des Nagelkopfes 1 befinden sich Erhebungen 6. Diese Erhebungen die entweder halbkugelförmig oder länglich mit halbkreisförmigem Querschnitt sind, verhindern ein Ausrutschen der Fahrzeugreifen auf den Markierungsnägeln. Die Verkehrssicherheit ist somit erhöht.

Figur 2 zeigt eine besonders bevorzugte Ausführungsform eines erfindungsgemäßen Markierungsnagels. Um ein Aushärten der Klebeschicht 2 zu vermeiden, wird die freie Oberfläche 10 der Klebeschicht 2 mit einem inerten Gas 3 geschützt. Das inerte Gas 3 wird mittels einer Folie 4, die an dem unteren Rand 12 des Nagelkopfes 1 befestigt ist, gehalten. Das Aufbringen des Nagels auf eine zu markierende Fahrbahn, geschieht erstens durch Abreißen der Folie 4 und zweitens durch Aufdrücken des Nagels auf die Fahrbahnoberdecke. Die Anordnung der Folie 4 ermöglicht ein langes Lagern der klebefähigen Markierungsnägel.

Nach einer weiteren bevorzugten Ausführungsform besteht die Klebeschicht 2 aus einem solchen Kleber, vorzugsweise einem solchen Zweikomponenten-Kleber, der bei Zutritt von Luftfeuchtigkeit automatisch aushärtet. Beispiele für solche feuchtigkeitshärtenden Kleber sind sogenannte Cyanacrylat-Klebstoffe, ferner Silikon-Klebstoffe, Klebstoffe aus Butylkautschuk mit Silananteil, Klebstoffe aus Polysulfiden mit Silananteilen, Oxazolidin-Polyisocyanat-Klebstdffe, Ketiminester-Polyanhydrid-Klebstoffe, Oxazolidin-Polyester-Polyisocyanat-Klebstoffe, Epoxy-Präpolymer-Klebstoffe und Isocyanat-Präpolymer bzw. Polyurethan-Klebstoffe sowie Oxazolidin-Polyisocyanat-Klebstoffe.

## Patentansprüche

1.. Nagel zur Fahrbahnmarkierung,
dadurch gekennzeichnet,
daß der Nagelkopf (1) an seiner flachen Unterseite (9) eine Klebeschicht (2) aufweist.

2. Nagel zur Fahrbahnmarkierung nach Anspruch 1,
dadurch gekennzeichnet,
daß die Klebeschicht (2) aus einem Zwei-Komponenten-Kalt-Kleber besteht.

3. Nagel zur Fahrbahnmarkierung nach Anspruch 1 oder 2, dadurch gekennzeichnet,
daß die freie Oberfläche (10) der Klebeschicht (2) von einer Folie (4) bedeckt ist, wobei zwischen der Klebeschicht (2) und der Folie (4) ein inertes Gas (3) angeordnet ist.

4. Nagel zur Fahrbahnmarkierung nach einem der vorherigen Ansprüche,
dadurch gekennzeichnet,
daß der Nagelkopf (1) kalottenförmig ist.

5. Nagel zur Fahrbahnmarkierung nach einem der vorherigen Ansprüche,
dadurch gekennzeichnet,
daß der Nagelkopf (1) mindestens eine Aussparung (5) mit mindestens einem Leuchtauge (7) aufweist.

6. Nagel zur Fahrbahnmarkierung nach einem der vorherigen Ansprüche,
dadurch gekennzeichnet,
daß die Aussparung (5) eine zur flachen Unterseite (9) des Nagelkopfes (1) etwa senkrechte Fläche (11) aufweist.

7. Nagel zur Fahrbahnmarkierung nach einem der vorherigen Ansprüche,
dadurch gekennzeichnet,
daß die gekrümmte Oberfläche (8) des Nagelkopfes (1) Erhebungen (6) aufweist.

8. Nagel zur Fahrbahnmarkierung nach einem der vorherigen Ansprüche,
dadurch gekennzeichnet,
daß die Erhebungen (6) auf der gekrümmten Oberfläche (8) des Nagelkopfes (1) halbkugelförmig oder länglich mit halbkreisförmigem Querschnitt sind.

9. Nagel zur Fahrbahnmarkierung nach mindestens einem der vorherigen Ansprüche,
dadurch gekennzeichnet,
daß die Klebeschicht aus einer Klebemasse besteht, die durch Zutritt von Feuchtigkeit automatisch aushärtet.
